# EUROPÄISCHE PATENTSCHRIFT

(11) **EP 1 850 962 B1**
(45) Veröffentlichungstag und Bekanntmachung des Hinweises auf die Patenterteilung: **19.01.2011**
(21) Anmeldenummer: 06706945.0
(22) Anmeldetag: 14.02.2006
(51) Int. Cl.: B02C 21/00

(54) **MAHLANLAGE UND VERFAHREN ZUM MAHLEN VON MAHLGUT**
MILLING STATION AND METHOD FOR GRINDING MILLING MATERIAL
SYSTEME DE BROYAGE ET PROCEDE POUR BROYER DE LA MATIERE

(30) Priorität: 16.02.2005 DE 102005007254
(43) Veröffentlichungstag der Anmeldung: 07.11.2007
(73) Patentinhaber: Polysius AG, 59269 Beckum (DE)
(72) Erfinder: SCHULTE, Ludger, 59229 Ahlen (DE); ZURHOVE, Franz-Josef, 49186 Bad Iburg (DE); LONGHURST, Donald, A., Kennesaw, GA 30144 (US)
(74) Vertreter: Tetzner, Michael
(86) Internationale Anmeldenummer: PCT/EP2006/001339
(87) Internationale Veröffentlichungsnummer: WO 2006/087167

(56) Entgegenhaltungen:
- DE-A1- 19 514 971

## Beschreibung

Die Erfindung betrifft eine Mahlanlage mit wenigstens einem Grobmahlkreis und wenigstens einem Feinmahlkreis.

Bei der Mahlung von Zementklinker ist es hinlänglich bekannt, die Grobmahlung mit Hilfe einer sogenannten Gutbettwalzenmühle durchzuführen, um anschließend das vorzerkleinerte Produkt in einer Rohr- bzw. Kugelmühle auf Endfeinheit zu mahlen. Diese Verfahren werden als Combi- oder auch Teilfertigmahlung bezeichnet. Meist weisen die beiden Mahlkreise Klassierer auf, so dass das Mahlgut in den einzelnen Mahlkreisen teilweise mehrfach rezirkuliert wird.

Die Durchsatzleistung derartiger Mahlanlagen wird üblicherweise durch die Rohrmühle begrenzt. Bei der Auslegung der Rohrmühlen müssen jedoch technische Randbedingungen beachtet werden. So darf die Querschnittsbelastung der Kugelschüttung maximal 90 t/(m²h) betragen. Bei einer höheren Belastung würde das Mahlgut über der Kugelschleppe hinweglaufen. Bei höheren Feinheiten wäre die Belastbarkeit noch geringer, da der Durchsatz volumetrisch erfolgt und die Schüttdichte abnimmt.

Weiterhin ist ein Sichterumlauf von wenigstens 1,8 bis 2,0 anzustreben, um ausreichend niedrige Rückstandswerte im Fertiggut zu erzielen. Andererseits kann der Mühlendurchmesser nicht beliebig gesteigert werden, da die Zahl der Kugelschichten bei feingattierten Combi-Mühlen zu groß wird. So existiert zwischen jeder Schicht ein Schlupf, so dass im inneren Kern der Kugelschüttung kaum noch eine Relativbewegung der Kugeln erfolgt. In diesem Bereich findet somit dann auch keine Mahlung statt.

Gemäß der DE-C-40 23 624 wird die Kugelmühle zur effektiven Desagglomeration des Gutes einer Gutbettwalzenmühle eingesetzt.

Aus der DE-A1-195 14 971 ist ferner eine Dreistufen-Zementmahlanlage mit Vormahlkreislauf und Feinmahlkreislauf bekannt, wobei das Feingut des Vormahlkreislaufs zunächst einem Sichter zugeführt wird, bevor es in eine Rohrmühle mit zwei Mahlkammern und Mittenaustrag gelangt. Die beiden Mahlkammern sind mit unterschiedlich großen Mahlkörpern ausgestattet, wobei in der Mahlkammer mit den gröberen Mahlkörpern weitere Zuschlagstoffe aufgegeben werden können.

Der Erfindung liegt nun die Aufgabe zugrunde, eine Mahlanlage anzugeben, die sich durch sehr große Durchsatzleistungen auszeichnet. Erfindungsgemäß wird diese Aufgabe durch die Merkmale des Anspruchs 1 gelöst.

Weitere Ausgestaltungen der Erfindung sind Gegenstand der Unteransprüche.

Die erfindungsgemäße Mahlanlage besteht im wesentlichen aus einem Grobmahlkreis und wenigstens einem Feinmahlkreis, wobei der Grobmahlkreis einen Klassierer und eine Gutbettwalzenmühle aufweist und das vorzerkleinerte Gut der Gutbettwalzenmühle in den Klassierer gelangt, dessen Grobgut wiederum der Gutbettwalzenmühle und dessen Feingut dem Feinmahlkreis zugeführt wird. Der Feinmahlkreis weist eine Rohrmühle mit wenigstens zwei Mahlkammern und einem Mittenaustrag und einen Teiler auf, wobei zumindest ein Teil des Mahlgutes des Grobmahlkreises im Teiler aufgeteilt und den beiden Mahlkammern zugeführt wird und das Mahlgut aus den beiden Mahlkammern zusammen über den Mittenaustrag ausgetragen wird. Das Verhältnis von Länge zu Durchmesser jeder Mahlkammer (20a, 20b) beträgt ≤ 2,2.

Gemäß einem bevorzugten Ausführungsbeispiel ist auch im Feinmahlkreis ein Klassierer vorgesehen, wobei dem Klassierer das vom Grobmahlkreis kommende Gut und/oder das aus der Rohrmühle ausgetragene Gut zugeführt wird, wobei das Grobmahlgut des Klassierers zum Teiler gelangt und das Feingut abgeführt wird.

In einer weiteren Ausgestaltung der Erfindung sind in den Mahlkammern der Rohrmühle Mahlkugeln mit einem Durchmesser von ≤ 25 mm vorgesehen. Kugeln dieser Größenordnung zeigen eine größere Effizienz als größere Kugeln. Der Einsatz dieser Kugeln wird aber erst durch die Sichtung im Grobmahlkreis möglich.

Weitere Vorteile der Erfindung werden im folgenden anhand der Beschreibung einiger Ausführungsbeispiele und der Zeichnung näher erläutert.

In der Zeichnung zeigen
- Fig. 1: eine schematische Darstellung der Mahlanlage mit Grobmahlkreis und Feinmahlkreis gemäß einem ersten Ausführungsbeispiel
- Fig. 2: eine schematische Darstellung des Feinmahlkreises gemäß einem zweiten Ausführungsbeispiel und
- Fig.3: eine schematische Darstellung des Feinmahlkreises gemäß einem dritten Ausführungsbeispiel.

Die in Fig. 1 dargestellte Mahlanlage besteht im wesentlichen aus einem Grobmahlkreis 1 und einem Feinmahlkreis 2. Der Grobmahlkreis 1 weist einen Klassierer 10 und eine Gutbettwalzenmühle 11 auf. Frischgut 3 bzw. 3' wird entweder über den Klassierer 10 oder direkt der Gutbettwalzenmühle 11 aufgegeben. Das vorzerkleinerte Gut 4 gelangt, ggf. zusammen mit Frischgut 3, in den Klassierer 10, dessen Grobgut 5 wiederum der Gutbettwalzenmühle 11 zugeführt wird. Das Feingut 6 des Klassierers 10 gelangt in den Feinmahlkreis 2.

Der Feinmahlkreis 2 weist eine Rohrmühle 20 mit zwei Mahlkammer 20a, 20b und einem Mittenaustrag 20c sowie einen Teiler 21 auf. Weiterhin ist ein Klassierer 22 sowie ein weiterer Teiler 23 vorgesehen.

Der vom Grobmahlkreis kommende Produktstrom 6 wird im Teiler 21 in zwei gleiche Teilströme 6a, 6b aufgeteilt, die den beiden Mahlkammern 20a, 20b zugeführt werden. Das aus der Rohrmühle 20 ausgetragene Mahlgut 7 wird im Klassierer 22 in Grobgut 8 und Feingut 9 klassiert. Während das Feingut 9 abgeführt wird, gelangt das Grobgut 8 des Klassierers 22 in den weiteren Teiler 23, der das Grobgut in zwei gleich große Teilströme 8a, 8b aufteilt, die mit den Teilströmen 6a und 6b des Splitters 21 den Mahlkammern 20a bzw. 20b zugeführt werden.

Gemäß einer bevorzugten Ausgestaltung der Erfindung sind die beiden Mahlkammern 20a und 20b identisch ausgebildet, so dass auch die Teiler 21 und 23 so eingestellt sind, dass das den Teilern zugeführte Mahlgut 6, 8 zu gleichen Teilen den beiden Mahlkammern zugeführt wird.

In dem in Fig. 2 gezeigten Ausführungsbeispiel des Feinmahlkreises wird auf den Klassierer im Feinmahlkreis verzichtet, so dass den beiden Mahlkammern 20a, 20b lediglich das im Teiler 21 zu gleichen Teilen aufgeteilte Mahlgut 6 des Grobmahlkreises zugeführt wird. Das aus der Rohrmühle 20 über deren Mittenaustrag 20c ausgetragene Gut wird als Fertigprodukt 7 abgeführt.

Fig. 3 zeigt eine Variante des Feinmahlkreises, bei der auf den Teiler 21 gemäß Fig. 1 verzichtet worden ist. Das aus dem Grobmahlkreis kommende Mahlgut 6 wird bei dieser Variante entweder zusammen mit dem aus der Rohrmühle ausgetragene Mahlgut 7 dem Klassierer 22 und/oder zusammen mit dem Grobgut 8 des Klassierers dem Teiler 23 aufgegeben. Der Teiler 23 kann wieder so eingestellt werden, dass er zwei gleiche große Teilmengen erzeugt, die den beiden Mahlkammern 20a, 20b der Rohrmühle zugeführt werden.

Die Mahlkammern der Rohrmühle 20 sind mit Mahlkugeln versehen, die einen Durchmesser von ≤ 25 mm aufweisen. Darüber hinaus ist das Verhältnis von Länge zu Durchmesser jeder einzelnen Mahlkammer 20a, 20b kleiner gleich 2,2. Bei den der Erfindung zugrunde liegenden Versuchen hat sich herausgestellt, dass ein Verhältnis von Länge zur Durchmesser von ≤ 2,0 oder gar ≤ 1,7 besonders effizient ist.

Die oben beschriebene Rohrmühle 20 ermöglicht eine hohe Durchsatzleistung und ist gegenüber zweier separater Mühlen erheblich kostengünstiger und energiesparender zu betreiben.

## Patentansprüche

1. Mahlanlage mit wenigstens einem Grobmahlkreis (1) und wenigstens einem Feinmahlkreis (2), wobei der Grobmahlkreis einen Klassierer (10) und eine Gutbettwalzenmühle (11) aufweist und das vorzerkleinerte Gut der Gutbettwalzenmühle in den Klassierer gelangt, dessen Grobgut (5) wiederum der Gutbettwalzenmühle und dessen Feingut zumindest zum überwiegenden Teil dem Feinmahlkreis zugeführt wird, wobei der Feinmahlkreis eine Rohrmühle (20) mit wenigstens zwei Mahlkammern (20a, 20b) und einem Mittenaustrag (20c) und einen Teiler (21) aufweist, und wobei zumindest ein Teil des Mahlgutes des Grobmahlkreises im Teiler aufgeteilt und den beiden Mahlkammern zugeführt wird und das Mahlgut aus den beiden Mahlkammern zusammen über den Mittenaustrag ausgetragen wird,
**dadurch gekennzeichnet, dass** das Verhältnis von Länge zu Durchmesser jeder Mahlkammer (20a, 20b) ≤ 2,2 beträgt.

2. Mahlanlage nach Anspruch 1, **dadurch gekennzeichnet, dass** die beiden Mahlkammern (20a, 20b) identisch ausgebildet sind und der Teiler (21) so eingestellt ist, dass das dem Teiler zugeführte Mahlgut (6) zu gleichen Teilen den beiden Mahlkammern zugeführt wird.

3. Mahlanlage nach Anspruch 1, **dadurch gekennzeichnet, dass** im Feinmahlkreis ein Klassierer (22) vorgesehen ist, dem zumindest das gesamte Mahlgut (7) aus dem Mittenaustrag der Rohrmühle zugeführt wird.

4. Mahlanlage nach Anspruch 3, **dadurch gekennzeichnet, dass** im Feinmahlkreis ein Klassierer (22) vorgesehen ist, dem zumindest das gesamte Mahlgut (7) aus dem Mittenaustrag der Rohrmühle und zumindest zum Teil das vom Grobmahlkreis kommende Gut (6) zugeführt wird.

5. Mahlanlage nach Anspruch 1, **dadurch gekennzeichnet, dass** im Feinmahlkreis ein Klassierer (22) vorgesehen ist, dem zumindest das gesamte Mahlgut (7) aus dem Mittenaustrag der Rohrmühle und gegebenenfalls das vom Grobmahlkreis kommende Gut (6) zugeführt wird, wobei das Grobgut (8) des Klassierers zu einem Teiler (23) gelangt und das Feingut (9) abgeführt wird.

6. Mahlanlage nach Anspruch 1, **dadurch gekennzeichnet, dass** die beiden Mahlkammern (20a, 20b) mit Mahlkörpern ausgestattet sind.

7. Mahlanlage nach Anspruch 1, **dadurch gekennzeichnet, dass** in den Mahlkammern (20a, 20b) der Rohrmühle (20) Mahlkugeln mit einem Durchmesser von ≤ 25 mm vorgesehen sind.

## Claims

1. Grinding station with at least one coarse grinding circuit (1) and at least one fine grinding circuit (2), wherein the coarse grinding circuit comprises a classifier (10) and a material bed roller mill (11) and the precrushed material of the material bed roller mill enters the classifier, the coarse material (5) of which is redelivered to the material bed roller mill and the fine material of which is at least for the most part delivered to the fine grinding circuit, wherein the fine grinding circuit comprises a tube mill (20) with at least two grinding chambers (20a, 20b) and a central outlet (20c) and a divider (21), wherein at least some of the grinding material of the coarse grinding circuit is divided in the divider and delivered to the two grinding chambers and the grinding material is discharged from the two grinding chambers together via the central outlet, and wherein the ratio of length to width of each grinding chamber (20a, 20b) is ≤ 2.2.

2. Grinding station according to Claim 1, **characterised in that** the two grinding chambers (20a, 20b) are of identical formation and the divider (21) is set such that the grinding material (6) which is delivered to the divider is delivered to the two grinding chambers in equal portions.

3. Grinding station according to Claim 1, **characterised in that** a classifier (22) is provided in the fine grinding circuit, to which classifier at least all the grinding material (7) from the central outlet of the tube mill is delivered.

4. Grinding station according to Claim 3, **characterised in that** a classifier (22) is provided in the fine grinding circuit, to which classifier at least all the grinding material (7) from the central outlet of the tube mill and at least some of the material (6) coming from the coarse grinding circuit is delivered.

5. Grinding station according to Claim 1, **characterised in that** a classifier (22) is provided in the fine grinding circuit, to which classifier at least all the grinding material (7) from the central outlet of the tube mill and optionally the material (6) coming from the coarse grinding circuit is delivered, wherein the coarse material (8) of the classifier reaches a divider (23) and the fine material (9) is removed.

6. Grinding station according to Claim 1, **characterised in that** the two grinding chambers (20a, 20b) are equipped with grinding bodies.

7. Grinding station according to Claim 1, **characterised in that** grinding balls with a diameter of ≤ 25 mm are provided in the grinding chambers (20a, 20b) of the tube mill (20).

## Revendications

1. Installation de broyage comprenant au moins un circuit de broyage grossier (1) et au moins un circuit de broyage fin (2), le circuit de broyage grossier présentant un classificateur (10) et un broyeur à cylindres à lit de matière (11), et la matière, préalablement broyée, du broyeur à cylindres à lit de matière, étant conduite dans le classificateur, duquel la matière grossière (5) est conduit, à son tour, au broyeur à cylindres à lit de matière, tandis que la matière fine est amenée, au moins en majeure partie, dans le circuit de broyage fin, sachant que le circuit de broyage fin présente un tube broyeur (20), qui est doté d'au moins trois chambres de broyage (20a, 20b) et d'une sortie centrale (20c), et un séparateur (21), et sachant qu'au moins une partie de la matière broyée du circuit de broyage grossier est séparée dans le séparateur et conduite aux deux chambres de broyage, et que les matières broyées sont évacuées, en commun, hors des deux chambres de broyage, par la sortie centrale, **caractérisée en ce que** le rapport entre la longueur et le diamètre de chaque chambre de broyage (20a, 20b) est de ≤ 2,2.

2. Installation de broyage selon la revendication 1, **caractérisée en ce que** les deux chambres de broyage (20a, 20b) sont de conception identique et que le séparateur (21) est réglé de sorte que la matière à broyer (6), à destination du séparateur, soit amenée en parties égales dans les deux chambres de broyage.

3. Installation de broyage selon la revendication 1, **caractérisée en ce que**, dans le circuit de broyage fin, est prévu un classificateur (22), auquel est conduite au moins la totalité de la matière broyée (7) en provenance de la sortie centrale du tube broyeur.

4. Installation de broyage selon la revendication 3, **caractérisée en ce que**, dans le circuit de broyage fin, est prévu un classificateur (22), auquel sont conduites au moins la totalité de la matière broyée (7), en provenance de la sortie centrale du tube broyeur, et au moins une partie de la matière broyée (6) en provenance du circuit de broyage grossier.

5. Installation de broyage selon la revendication 1, **caractérisée en ce que**, dans le circuit de broyage fin, est prévu un classificateur (22), auquel sont conduites au moins la totalité de la matière broyée (7), en provenance de la sortie centrale du tube broyeur, et, le cas échéant, la matière broyée (6) en provenance du circuit de broyage grossier, la matière grossière (8) étant conduite du classificateur à un séparateur (23), et la matière fine (9) étant évacuée.

6. Installation de broyage selon la revendication 1, **caractérisée en ce que** les deux chambres de broyage (20a, 20b) sont équipées de corps de broyage.

7. Installation de broyage selon la revendication 1, **caractérisée en ce que**, dans les chambres de broyage (20a, 20b) du tube broyeur (20), sont prévues des billes de broyage, dont le diamètre est de ≤ 25 mm.
